# EUROPÄISCHE PATENTSCHRIFT

(11) **EP 3 818 233 B1**
(45) Veröffentlichungstag und Bekanntmachung des Hinweises auf die Patenterteilung: **18.12.2024**
(21) Anmeldenummer: 19734094.6
(22) Anmeldetag: 01.07.2019
(51) Int. Cl.: E06B 5/11, E06B 7/215, E05C 19/00

(54) **EINBRUCHSCHUTZVORRICHTUNG FÜR EINE TÜR**
BURGLARY PROTECTION DEVICE FOR A DOOR
DISPOSITIF POUR PROTECTION D'UNE PORTE CONTRE LE CAMBRIOLAGE

(30) Priorität: 02.07.2018 EP 18181089; 02.07.2018 EP 18181086
(43) Veröffentlichungstag der Anmeldung: 12.05.2021
(73) Patentinhaber: ASSA ABLOY (Schweiz) AG, 8805 Richterswil (CH)
(72) Erfinder: DINTHEER, Andreas, 8308 Illnau (CH); BRÄNDLE, Andreas, 8442 Hettlingen (CH)
(74) Vertreter: Clerc, Natalia
(86) Internationale Anmeldenummer: PCT/EP2019/067580
(87) Internationale Veröffentlichungsnummer: WO 2020/007789

(56) Entgegenhaltungen:
- EP-A2- 2 302 158
- WO-A1-94/17276
- DE-A1- 19 905 209
- DE-U1- 202013 010 694
- DE-U1- 202017 104 595
- DE-U1- 29 517 077
- FR-A1- 2 388 973

## Beschreibung

### TECHNISCHES GEBIET

Die vorliegende Erfindung betrifft eine Einbruchschutzvorrichtung für eine Tür.

### STAND DER TECHNIK

Um Einbrüche zu verhindern, werden Aussentüren üblicherweise mit einem mechanischen Einbruchschutz versehen. Dieser beschränkt sich oft auf die Verwendung von mehreren Verriegelungspunkten, wobei beim Schliessen des Türschlosses nicht nur ein Schlossriegel betätigt wird, sondern mehrere über die Höhe der Tür verteilte Bolzen herausgefahren werden. Der Unterseite der Tür wird beim Einbruchschutz kaum Beachtung geschenkt. Auf der Unterseite der Tür lässt sich, selbst bei vorhandener Absenkdichtung, auf relativ einfache Art und Weise ein Zugang in das Gebäudeinnere schaffen. Beispielsweise lässt sich durch den Spalt zwischen Türflügel und Boden ein Draht nach oben bis zur Türklinke durchschieben oder eine durch den Spalt geschobene Kamera kann einen Einblick in das Gebäudeinnere geben. Eine allfällig vorhandene Absenkdichtung lässt sich dabei auf einfache Weise vorgängig mit einem geeigneten Hebelwerkzeug, z.B. einem Geissfuss, anheben. Zudem kann eine Tür mit Hilfe eines Hebelwerkzeugs aufgebrochen werden. DE 199 05 209 A1 offenbart eine Einbruchsicherung für Fenster und Türen. Eine schwenkbar gelagerte Leiste gleitet beim Schliessen des Flügels an einem Blendrahmen entlang nach unten. Die Leiste verläuft in geschlossener Stellung des Fensters geneigt. DE 295 17 077 U1 zeigt eine Sicherheitstür mit einem im Türflügel angeordneten Rastmittel, das in eine Ausnehmung des Türrahmens eingreift. WO 94/17276 A1 zeigt eine bodenseitige Dichtungsvorrichtung für Türen mit einem Kippelement und einem am Boden angeordneten Auslöseelement in Form einer Kuppe oder einer Vertiefung. Die Vorrichtung dient zum Schutz gegen Witterungsbedingungen. EP 2 302 158 A2 offenbart eine Einbruchsicherung gemäss dem Oberbegriff des Anspruchs 1, einen Schwenkhebel und ein Stellglied, die eine Einbruchsicherung bilden.

### DARSTELLUNG DER ERFINDUNG

Es ist deshalb eine Aufgabe der Erfindung, einen mechanischen Einbruchschutz zu schaffen, welcher die Unterseite einer Tür optimal schützt.

Diese Aufgabe löst eine Einbruchschutzvorrichtung mit den Merkmalen des Anspruchs 1 und eine Einbruchschutzeinheit mit den Merkmalen des Anspruchs 11.

Die erfindungsgemässe Einbruchschutzvorrichtung für eine Tür weist eine stabile Sicherungsleiste auf zur Befestigung an einem Türflügel der Tür und zum Verschliessen eines Spalts zwischen dem Türflügel und einem Boden. Die Sicherungsleiste ist von einer angehobenen Position in eine Sicherungsposition schwenkbar und in dieser Sicherungsposition fixierbar, wobei die Sicherungsleiste in der Sicherungsposition einen Spalt zwischen dem Türflügel und einem Boden verschliesst. Die Sicherungsleiste weist eine Wand auf, welche in der Sicherungsposition in annähernd, vorzugsweise in genau vertikaler Richtung verläuft.

Die Sicherungsleiste schliesst somit einen Spalt zwischen Türflügel und Boden und verhindert dank ihrer Fixierung ein Eindringen in den Innenraum des Gebäudes. Der Begriff "Boden" umfasst nicht nur Gebäudeböden, sondern auch Türschwellen, untere Teile eines Türrahmens und ähnliche Bauteile.

Der Begriff "verschliesst" wird in diesem Text so verstanden, dass die Absenkleiste auf dem Boden aufliegt oder in einem derartigen minimalen Abstand zum Boden endet, dass dieser Abstand von üblichen Einbruchswerkzeugen nicht durchdringbar ist. Dasselbe gilt für den Begriff "anliegt". Auch hier kann ein minimaler Spalt vorhanden sein, welcher jedoch einen Durchgriff verhindert.

Im Folgenden werden Begriffe wie "Angriffsseite" und "Nichtangriffsseite" verwendet. "Angriffsseite" ist diejenige Seite, von welcher ein unberechtigter Zutritt in ein Gebäude oder in einen Raum geschaffen werden soll. Üblicherweise ist die "Angriffsseite" die Gebäudeaussenseite. Die gegenüberliegende Seite der Tür ist somit die "Nichtangriffsseite", welche üblicherweise der Gebäudeinnenseite entspricht. Im Folgenden werden im Text auch die Begriffe "Gebäudeaussenseite", "aussenseitig", "aussen", "Gebäudeinnenseite", "innenseitig", "innen" und Ähnliches verwendet. Sie sind in diesem Text breit zu verstehen, so dass sie sich nicht auf Aussen- und Innenseiten beschränken, sondern allgemein "Angriffsseite" und "Nichtangriffsseite" umfassen.

Der Begriff "Tür" umfasst auch Fenster und Tore und ähnliche Mittel zum Verschliessen von Gebäudeöffnungen.

Die Einbruchschutzvorrichtung lässt sich je nach Ausführungsform fixieren, indem sie bei geschlossener Tür entweder nicht mehr geschwenkt oder nicht angehoben werden kann. Vorzugsweise ist mindestens ein Sperrelement vorhanden. Es lassen sich unterschiedliche Arte von Sperrelementen verwenden, welche ein Schwenken oder ein Anheben der Sicherungsleiste bei geschlossenem Türflügel verhindern. Erfindungsgemäss ist ein Distanzhalter vorhanden, der in der Sicherungsposition am Türflügel und/oder am Türrahmen ansteht. Der Betätigungsmechanismus der Einbruchschutzvorrichtung ist beispielsweise derart gestaltet, dass ein sich beim Schliessen des Türflügels bewegendes Element nicht angehoben und nicht ohne Bewegung des Türflügels zurückbewegt werden kann. Als Distanzhalter lassen sich Distanzhalter verwenden, welche ein Schwenken der Sicherungsleiste um einen grösseren als den vorbestimmten Winkel verhindern. Der vorbestimmte Schwenkwinkel ist vorzugsweise 90°. Zusätzlich lässt sich die Bodenschwelle derart ausbilden, dass sie bei geschlossenem Türflügel den Zugriff zur Sicherungsleiste erschwert oder verunmöglicht und/oder dass sie ein Anheben bzw. ein Verschwenken der Sicherungsleiste bei geschlossenem Türflügel verhindert.

Die Bodenschwelle ist vorzugsweise derart gestaltet, dass sie für den befugten Benützer, insbesondere für Rollstuhlfahrer, Gehbehinderte und ältere Personen barrierefrei erscheint und kein Hindernis beim Befahren oder Begehen darstellt. Diese behindertengerechte Ausbildung lässt sich beispielsweise dadurch erreichen, dass die Erhöhungen und Vertiefungen der Bodenschwelle relativ niedrig sind und insbesondere die horizontale Ausdehnung der Vertiefungen im Vergleich zu einer Grösse eines Rollstuhlrades oder eines Erwachsenenfusses relativ klein ist.

In bevorzugten Ausführungsformen weist die Einbruchschutzvorrichtung jedoch eine Fixierungseinheit auf, welche sowohl ein Anheben wie auch ein Schwenken der Sicherungsleiste bei geschlossenem Türflügel verunmöglicht. Diese Ausführungsformen gewährleisten auch bei ebenen Schwellen einen vollständigen Einbruchschutz.

Die Einbruchschutzvorrichtung lässt sich sehr einfach und mit einer minimalen Anzahl Bauteile ausbilden. In einer bevorzugten Ausführungsform weist sie beispielsweise eine Längsachse auf, an welcher die Sicherungsleiste schwenkbar angeordnet ist, und wobei Befestigungsmittel zur Befestigung der Längsachse am Türflügel vorhanden sind. Vorzugsweise wird die Sicherungsleiste automatisch beim Schliessen des Türflügels geschwenkt bzw. abgesenkt, d.h. unabhängig davon, ob die Tür verriegelt wird oder nicht. Hierzu ist vorzugsweise ein einfacher Mechanismus vorhanden, welcher die Sicherungsleiste vorzugsweise beim Öffnen des Türflügels wieder in die angehobene Schwenkposition zurückführt. Vorzugsweise erfolgt diese Bewegung mittels mindestens einer Rückstellfeder.

Vorzugsweise weist die Einbruchschutzvorrichtung deshalb ein Auslöseelement zur Befestigung an einem Rahmen der Tür auf, welches beim Schliessen des Türflügels automatisch die Schwenkung der Sicherungsleiste von der angehobenen Position in die Sicherungsposition auslöst.

In bevorzugten Ausführungsformen ist die Sicherungsleiste automatisch beim Schliessen des Türflügels entgegen einer Federkraft in die Sicherungsposition schwenkbar und beim Öffnen des Türflügels automatisch aufgrund der Federkraft in die angehobene Position bringbar.

Vorzugsweise ist das Auslöseelement ein Anschlag, wobei an der Sicherungsleiste ein Übertragungselement angeordnet ist, welches beim Schliessen des Türflügels am Auslöseelement ansteht und entlang diesem bewegbar ist, wodurch die Schwenkung der Sicherungsleiste von der angehobenen Position in die Sicherungsposition erfolgt. Dadurch lässt sich die Sicherungsleiste mit einfachsten mechanischen Mitteln betätigen, wobei die Schutzvorrichtung jedoch derart massiv ausgebildet ist, dass sie einem Einbruchsversuch standhält.

In einigen Ausführungsformen dient der Türrahmen selber als Auslöseelement. Die Einbruchschutzvorrichtung weist in diesen Ausführungsformen vorzugsweise ein Übertragungselement auf, welches der Sicherungsleiste stirnseitig ein- oder zweiseitig vorsteht. Vorzugsweise entspricht das Auslöseelement dem stirnseitig vorstehenden Betätigungsknopf, wie er aus bekannten automatischen Absenkdichtungen bekannt ist. Vorzugsweise ist in diesen Ausführungsformen der Betätigungsknopf mit der Längsachse wirkverbunden oder er fest mit der Längsachse verbunden bzw. er ist eine einstückige Verlängerung derselben. Vorzugsweise ist ein Stift vorhanden, der der Längsachse oder dem Betätigungsknopf vorsteht und eine Spiralnut der Sicherungsleiste durchdringt. Wird der Betätigungsknopf beim Schliessen des Türflügels eingedrückt, schwenkt sich dadurch die Sicherungsleiste nach unten. Beim Öffnen des Türflügels wird sie wieder nach oben geschwenkt. Alternative Mechanismen, beispielsweise andere Schneckengetriebe, lassen sich ebenfalls einsetzen. Vorzugsweise wird dabei eine Druckkraft in eine Rotationsbewegung umgewandelt. Derartige Mechanismen sind für einfache, nicht einbruchschutzgesicherte Klappen an Türunterseiten bekannt, beispielsweise aus DE 20 2007 010 288 U1.

In anderen bevorzugten Ausführungsbeispielen weist das Auslöseelement eine nach unten gerichtete Gleitfläche auf. Das Übertragungselement ist entlang dieser Gleitfläche bewegbar und es steht bei geschlossenem Türflügel mit einer oberen Seite an dieser Gleitfläche an, so dass die Sicherungsleiste in der Sicherungsposition fixiert ist. Auch diese ist eine sehr effektive, robuste und kostengünstige Ausbildung.

Vorzugsweise ist die obere Seite des Übertragungselements plan ausgebildet. Alternativ oder zusätzlich ist die Gleitfläche plan ausgebildet, wobei sie einen nach oben verlaufenden gebogenen Anfangsbereich aufweist.

Zur Fixierung der Sicherungsleiste in ihrer Position ist ein Distanzhalter vorhanden, welcher vorzugsweise an der Sicherungsleiste angebracht ist und welcher vorzugsweise der Sicherungsleiste senkrecht vorsteht.

Zur Optimierung des Einbruchschutzes ist zudem die Bodenschwelle entsprechend angepasst. Eine Einbruchschutzeinheit für eine Tür umfasst deshalb die oben beschriebene Einbruchschutzvorrichtung sowie eine Bodenschwelle. Die Bodenschwelle weist eine zu einer Gebäudeinnenseite hin ansteigende Stufe auf und die Sicherungsleiste ist in einer Sicherungsposition bei geschlossenem Türflügel vor oder hinter der Stufe angeordnet.

Dadurch ist im Boden zusätzlich eine Schikane eingebaut, welche das Ansetzen eines Geissfusses verhindert und ein nicht überbrückbares Hindernis für das Einführen eines Drahtes darstellt.

Die Sicherungsleiste lässt sich bei geschlossenem Türflügel in Richtung von der Angriffsseite bzw. der Gebäudeaussenseite zur Nichtangriffsseite bzw. zur Gebäudeinnenseite hin gesehen vor oder nach der Stufe anordnen.

Ist die Sicherungsleiste vor der Stufe angeordnet, so steht sie vorzugsweise an der Stufe an. Vorzugsweise weist die Bodenschwelle eine vor der Stufe nach unten hin geneigte und bei der Stufe endende Schrägfläche auf. Vorzugsweise definieren die Stufe und die Schrägfläche eine Vertiefung in der Bodenschwelle.

In einigen Ausführungsformen verläuft die untere Stirnfläche der Sicherungsleiste geradlinig. In anderen Ausführungsformen ist sie mit Einschnitten oder stirnseitig vorstehenden Elementen versehen. Beispielsweise ist sie gezahnt, mit Spitzen oder abgerundeten Zähnen.

In einigen Ausführungsformen weist die Bodenschwelle im Bereich der Sicherungsposition der Sicherungsleiste, vorzugsweise vor der Stufe, eine plane Oberfläche auf. In anderen Ausführungsformen weist sie nach oben gerichtete Erhebungen und/oder nach unten gerichtete Vertiefungen auf. Vorzugsweise befindet sich die Sicherungsleiste in ihrer Sicherungsposition über diesen Erhebungen und/oder Vertiefungen.

Weist die Sicherungsleiste die oben erwähnte nicht geradlinig verlaufende untere Stirnfläche auf, so sind diese vorzugsweise so ausgebildet, dass sie in der Sicherungsposition in die Erhebungen und/oder Vertiefungen der Bodenschwelle eingreifen. Vorzugsweise bilden sie gemeinsam mit diesen eine zur Angriffsseite hin annähernd oder vollständig geschlossene Barriere. Diese Ausführungsformen verhindern optimal, dass im Falle eines Untergreifens eine seitliche Verschiebung des Einbruchswerkzeugs, insbesondere eines Drahtes, erfolgen kann.

Sollte es einem Eindringling gelingen, die Sicherungsleiste zu durchstossen und die Stufe der Bodenschwelle zu überwinden, verhindern die Einschnitte bzw. die stirnseitig vorstehenden Elemente trotzdem ein seitliches Verschieben des Einbruchwerkzeugs, beispielsweise des Drahtes.

Weitere Ausführungsformen sind in den abhängigen Ansprüchen angegeben.

### KURZE BESCHREIBUNG DER ZEICHNUNGEN

Eine bevorzugte Ausführungsform der Erfindung ist im Folgenden anhand der Zeichnungen beschrieben, die lediglich zur Erläuterung dienen und nicht einschränkend auszulegen sind. In den Zeichnungen zeigen:
- Figur 1: eine Darstellung einer Bodenschwelle und eines unteren Teils eines geöffneten Türflügels mit einer Einbruchschutzvorrichtung gemäss der Erfindung,
- Figur 2: eine perspektivische Darstellung der Einbruchschutzvorrichtung und Bodenschwelle gemäss Figur 1 ohne Darstellung des Türflügels, jedoch mit Türrahmen, mit einer Sicherungsleiste in einer angehobenen Ausgangsposition;
- Figur 3: die Einheit gemäss Figur 2 mit teilweise geschwenkter Sicherungsleiste;
- Figur 4: die Einheit gemäss Figur 3 mit der Sicherungsleiste in einer abgesenkten Sicherungsposition;
- Figur 5: die Einheit gemäss Figur 1 während des Schliessens des Türflügels mit teilweise geschwenkter Sicherungsleiste;
- Figur 6: die Einheit gemäss Figur 1 bei geschlossenem Türflügel mit der Sicherungsleiste in einer abgesenkten Sicherungsposition;
- Figur 7: einen Teil der Sicherungsleiste;
- Figur 8: einen Querschnitt durch die angehobene Sicherungsleiste und eines Teils des Türflügels;
- Figur 9: eine perspektivische Darstellung eines Teils der Sicherungsleiste von einer Nichtangriffsseite aus gesehen;
- Figur 10: eine perspektivische Darstellung eines weiteren Teils der Sicherungsleiste mit einer ersten Höhenanpassung;
- Figur 11: eine perspektivische Darstellung gemäss Figur 10 mit einer zweiten Höhenanpassung;
- Figur 12: eine perspektivische Darstellung einer weiteren Ausführungsform einer Bodenschwelle und einer erfindungsgemässen Einbruchschutzvorrichtung in der angehobenen Ausgangsposition;
- Figur 13: die Ausführungsform gemäss Figur 12 in einer zweiten perspektivischen Darstellung;
- Figur 14: eine perspektivische Darstellung die Ausführungsform gemäss Figur 12 in der abgesenkten Sicherungsposition und
- Figur 15: die Ausführungsform gemäss Figur 14 in einer zweiten perspektivischen Darstellung.

### BESCHREIBUNG BEVORZUGTER AUSFÜHRUNGSFORMEN

In Figur 1 ist ein unterer Bereich eines schwenkbaren Türflügels F sichtbar Der Türflügel F ist vorzugsweise Teil einer Aussentür. Eine Seite des Türflügels F ist deshalb zu einer Angriffsseite A, hier eine Gebäudeaussenseite, und die gegenüberliegende Seite des Türflügels F zu einer Nichtangriffsseite I, hier eine Gebäudeinnenseite, hin gerichtet.

Die Unterseite des Türflügels F ist zu einer Bodenschwelle 1 hin gerichtet, welche im Gebäudeboden eingelassen oder auf ihm aufgesetzt ist. Die Bodenschwelle 1 ist vorzugsweise aus einem Metall, insbesondere aus Stahl, gefertigt.

Erfindungsgemäss ist eine Einbruchschutzvorrichtung vorhanden. Sie weist ein Auslöseelement 2 auf, welches in diesem Beispiel an einem in Figur 2 dargestellten Türrahmen R fixiert, vorzugsweise angeschraubt, ist. Ferner weist sie ein Übertragungselement 3, eine Sicherungsleiste 4 sowie eine Längsachse 6 auf. Vorzugsweise ist auch ein Höhenanpassungselement 5 vorhanden. Diese Bauteile sind in Figur 1 gut erkennbar.

Die Längsachse 6 erstreckt sich vorzugsweise über die gesamte Breite des Türflügels F. Sie ist mittels mindestens eines Befestigungsmittels 8 in der Nut N des Türflügels F befestigt, wie dies beispielsweise in den Figuren 4, 7 und 9 dargestellt ist. Alternativ lässt sie sich auch an einer nutfreien Unterseite des Türflügels oder an einem unteren Bereich eines Türblatts befestigen.

Das Befestigungsmittel 8 umfasst vorzugsweise eine gebogene Metallschiene mit einem planen Flansch, welcher mittels Schrauben 80 an der Unterseite des Türflügels F befestigt ist. Die Durchgangslöcher für die Schrauben 80 sind in den Figuren mit dem Bezugszeichen 82 versehen. Der gebogene Teil der Metallschiene umfasst die Längsachse 6.

Vorzugsweise sind zwei oder mehr derartige Befestigungsmittel 8 entlang der Längsachse 6 angeordnet. Sie sind beabstandet zueinander angeordnet, wobei die Sicherungsleiste 4, genauer gebogene Abschnitte in Form von Scharnierrollen 40, in die Zwischenräume ragen. Die Scharnierrollen 40 umgreifen ebenfalls die Längsachse 6. Die Längsachse 6 ist dabei schwenkbar im Befestigungsmittel 8 gehalten und vorzugsweise fest mit der Sicherungsleiste 4 verbunden. Bei Schwenkung der Längsachse 6 schwenkt somit die Sicherungsleiste 4 mit.

Die Sicherungsleiste 4 ist stabil ausgebildet. Vorzugsweise besteht sie aus Metall, insbesondere aus Stahl. Sie ist vorzugsweise so dick ausgebildet, dass sie sich mit Einbruchwerkzeugen nicht verbiegen lässt. Sie weist eine Wand 41 auf, welche vorzugsweise einstückig an den Scharnierrollen 40 angeformt ist und diese miteinander verbindet. Zwischen den Scharnierrollen 40 sind somit Fenster 42 vorhanden, in welchen je eines der genannten Befestigungsmittel 8 angeordnet ist. Die Wand 41 erstreckt sich vorzugsweise über die gesamte Breite des Türflügels F und vorzugsweise über die gesamte Länge der Längsachse 6.

Das nach unten ragende freie Ende der Wand 41 ist vorzugsweise mit dem Höhenanpassungselement 5 verbunden. In diesem Beispiel bildet das Höhenanpassungselement 5 eine Tasche, welche auf das freie Ende der Wand 41 aufgesteckt ist. Das Höhenanpassungselement 5 bildet eine einstellbare Verlängerung des freien Endes der Wand 41 und ermöglicht somit, den gewünschten Abstand zur Bodenschwelle 1 bei abgesenkter Dichtleiste zu optimieren und vor Ort einzustellen. Vorzugsweise wird die gemeinsame Länge der Wand 41 plus Höhenanpassungselement 5 so eingestellt, dass die Sicherungsleiste 4 in der Sicherungsposition nur minimal beabstandet zur Bodenschwelle 1 endet. Das heisst, sie soll vorzugsweise nicht auf der Bodenschwelle 1 aufliegen, um Aufschlaggeräusche zu vermeiden. Der verbleibende Spalt soll jedoch so klein sein, dass ein Draht oder ein Hebelwerkzeug nicht mehr dazwischen geführt werden können.

Das Höhenanpassungselement 5 ist in einer Ausführunform ebenfalls aus einem Metall oder einem anderen steifen Material gefertigt. In anderen Ausführungsformen ist es weich ausgebildet und dient zudem als Dämpfungselement. Geeignete Materialien sind beispielsweise Kautschuk, Silikon und Kunststoff.

Üblicherweise ist das Element 5 auf die Wand 41 aufgesteckt und mittels mindestens einer Schraube 7 in seiner gewünschten Lage relativ zur Wand 41 fixiert. Dient es ausschliesslich als Dämpfungselement und nicht zur Einstellung der Spaltgrösse, so lässt es sich auch mit der Wand verkleben, auf diese aufspritzen oder anderweitig mit dieser verbinden.

Zur Verstärkung der Verlängerung lässt sich ein Distanzstab 44 in einen Hohlraum zwischen dem freien Ende der Wand 41 und dem Steg des Höhenanpassungselements 5 einschieben. In Figur 10 ist ein derartiger Distanzstab 44 eingeschoben, in Figur 11 sind es zwei Distanzstäbe 44.

An der Wand 41 ist ein Distanzhalter 43 angeordnet, wie es vorzugsweise in den Figuren 5 sowie 7 bis 9 gut erkennbar ist. Er befindet sich vorzugsweise im mittleren oder oberen Bereich, vorzugsweise oberhalb des Höhenanpassungselements 5, falls vorhanden. Der Distanzhalter 43 ist vorzugsweise als quaderförmiger Streifen ausgebildet, welcher sich senkrecht von der Wand 41 weg erstreckt. Er kann dieselbe Länge aufweisen wie die Wand oder lediglich an einem oder beiden Enden der Wand 41 angeordnet sein. Der Distanzhalter 43 steht am Türrahmen, vorzugsweise am Dickfalz, an und bildet einen Formschluss.

Zwischen den Scharnierrollen 40 und den Befestigungsmitteln 8 ist vorzugsweise jeweils ein Zwischenraum vorhanden, in welchem je eine Rückstellfeder 9 angeordnet ist. Diese Feder 9 weist einen Rundkörper 91 auf, welcher um die Längsachse 6 gewickelt ist. Ein erstes freies Ende 90 der Feder 9 steht an der Unterseite des Türflügels an. Ein zweites freies Ende 92 der Feder 9 steht an der Wand 41 an. Dies ist in den Figuren 8 und 9 gut erkennbar.

Ferner ist an einem oder an beiden Enden der Sicherungsleiste 4 das Übertragungselement 3 angeordnet. Auch hier ist auf die Figuren 5 und 7 verwiesen. Das Übertragungselement 3 ist T-förmig ausgebildet, mit einem ersten Schenkel 30 und einem zweiten Schenkel 31. Der erste Schenkel 30 verläuft vorzugsweise nicht mittig über dem zweiten Schenkel 31. Der zweite Schenkel 31 ist an der Wand 41 angeschraubt oder auf andere Art und Weise an ihr befestigt. Er verläuft entlang der Wand 41 bis zur Scharnierrolle 40. Der erste Schenkel 30 verläuft oberhalb der Scharnierrolle 40 und liegt vorzugsweise auf ihr auf oder ist benachbart dazu angeordnet.

Das Übertragungselement 3 wirkt, wie weiter unten dargelegt ist, mit dem Auslöseelement 2 zusammen. Dieses ist am Türrahmen befestigt, wie dies in den Figuren 2 bis 4 gut erkennbar ist. Es weist eine Befestigungsplatte 20 auf, welche am Türrahmen angeschraubt oder auf andere Weise an ihm befestigt ist. Eine Fahne in Form eines nach unten ragenden Arms 21 und der daran angeformten Kulisse 22 ist einstückig mit der Befestigungsplatte 20 verbunden. Die Kulisse 22 weist ein freies Ende auf, dessen Stirnseite und Unterseite gebogen ausgebildet ist. Sie bildet eine nach unten gerichtete Gleichfläche für das Übertragungselement 3.

Die Figuren 1 und 2 zeigen die Einbruchsschutzvorrichtung bei geöffneter Tür. Die Sicherungsleiste 4 ist angehoben und wird dank der Federkraft der Federn 9 in dieser angehobenen Position gehalten. Wird der Türflügel F nun geschlossen, so bewegt sich der erste Schenkel 30 des Übertragungselements 3 entlang der Kulisse 22 des ortsfesten Auslöseelements 2. Er wird um die Längsachse 6 geschwenkt und mit ihm die Sicherungsleiste 4. Die Wand 41 wird nach unten geschwenkt, das Höhenanpassungselement 5 endet in einem minimalen Abstand oberhalb des Bodens bzw. der Schwelle oder es liegt je nach Einstellung der Vorrichtung auf diesem bzw. dieser auf. Der minimale Abstand ist derart, dass ein Draht nicht unter der Sicherungsleiste 4 durchgeschoben werden kann und auch keine genügende Angriffsfläche für ein Hebelwerkzeug gebildet ist.

Dank dem weichen, dämpfenden Material des Höhenanpassungselements 5 erfolgt dies relativ geräuschlos. Die Absenkung ist in den Figuren 3 und 5 dargestellt. Die Figuren 4 und 6 zeigen den abgesenkten Zustand, d.h. die Sicherungsleiste 4 befindet sich in einer vertikalen Sicherungsposition. Wie in Figur 6 erkennbar ist, steht der Distanzhalter 43 in dieser Position am Türrahmen R und/oder an der inneren Unterseite des Türflügels F an. Vorzugsweise ist der Distanzhalter 43 über die gesamte Breite des Türflügels durchgehend ausgebildet und er steht dem Türflügel auf beiden Seiten leicht vor, so dass er am Dickfalz anstehen kann. Wird der Türflügel wieder geöffnet, so wird das Übertragungselement 3 vom Auslöseelement 2 wieder freigegeben und die Rückstellfedern 9 schwenken die Sicherungsleiste 4 wieder nach oben in die angehobene Position.

Es lassen sich auch andere Arten von Absenk- bzw. Schwenkmechanismen verwenden. Beispielsweise lässt sich ein Mechanismus verwenden, welcher unabhängig von der Position des Türflügels die Sicherungsleiste betätigt. So kann der Türflügel in einigen Ausführungsformen auch geschlossen werden, ohne dass die Einbruchschutzvorrichtung betätigt wird.

Die Sicherungsleiste 4 ist vorzugsweise um annähernd 90° nach unten in die vertikale Lage geschwenkt, noch bevorzugter um genau 90° und sie liegt annähernd auf einer Schwelle oder einem Boden auf. Vorzugsweise ist, wie oben dargelegt, ein minimaler Spalt zwischen Schwelle bzw. Boden und unterem Ende der Sicherungsleiste 4 vorhanden.

In einer einfachen Ausführungsform liegt die Sicherungsleiste 4 auf einer normalen Schwelle oder Boden auf oder sie endet in einem minimalen Abstand zu dieser bzw. diesem. D.h. ihr Gegenstück ist durch eine plane oder leicht nach oben gebogene Fläche gebildet.

In bevorzugten Ausführungsformen ist die Bodenschwelle 1 jedoch ebenfalls speziell ausgebildet und sie bildet zusammen mit der Einbruchschutzvorrichtung eine gemeinsame Einbruchsschutzeinheit.

Anhand der Figuren 1, 5 und 6 lässt sich das Zusammenwirken von Bodenschwelle 1 und Sicherungsleiste 4 der Einbruchschutzvorrichtung gut erkennen.

Die Bodenschwelle 1 weist einen zur Angriffsseite bzw. zur Gebäudeaussenseite hin gewandten äusseren Schwellenbereich 10 auf, welcher eben und horizontal verlaufend ausgebildet ist. Er geht in eine nach unten geneigte Schrägfläche 11 über, die in einer abrupten Stufe 13 mit einer senkrechten Wand endet. Die Stufe 13 führt zu einem inneren Schwellenbereich 14, welcher der Nichtangriffsseite bzw. der Gebäudeinnenseite zugewandt ist. Dieser Bereich 14 ist wiederum eben und horizontal verlaufend ausgebildet. Vorzugsweise verläuft er auf gleicher Höhe wie der äussere Schwellenbereich 10.

Beim Schliessen des Türflügels F bzw. beim Betätigen des Schwenkmechanismus der Sicherungsleiste 4 schwenkt die Sicherungsleiste 4 nun entlang der Schrägfläche 11 nach unten in die Senke der Bodenschwelle 1. Bei geschlossenem Türflügel F bzw. wenn die Sicherungsleiste 4 in ihrer vertikalen Sicherungsposition angelangt ist, endet sie in einem minimalen Abstand vor der Stufe 13 oder sie steht an der Stufe 13 an. Die Stufe 13 bildet ein weiteres Hindernis, welches verhindert, dass ein Draht in den Gebäudeinnenraum eingeführt bzw. ein Geissfuss als Hebel angesetzt werden kann.

Andere Formen von Bodenschwellen lassen sich ebenfalls verwenden.

In den Figuren 12 bis 14 ist eine weitere Ausführungsform der erfindungsgemässen Einbruchschutzvorrichtung dargestellt. Gleiche Teile sind mit denselben Bezugszeichen wie bei den oben beschriebenen Ausführungsformen bezeichnet. Die Sicherungsleiste 4 weist wiederum Scharnierrollen 40 und eine Wand 41 auf, wobei die Wand 41 vorzugsweise einstückig gemeinsam mit den Scharnierrollen 40 ausgebildet ist.

Auch in diesem Beispiel erstreckt sich die Längsachse 6 vorzugsweise über die gesamte Breite des Türflügels F. Sie ist vorzugsweise mittels des mindestens einen Befestigungsmittels 8 in der Nut N des Türflügels F befestigt, wie dies beispielsweise in den Figuren 4, 7 und 9 dargestellt des oben beschriebenen Ausführungsbeispiels dargestellt ist. Alternativ lässt sie sich auch an einer nutfreien Unterseite des Türflügels oder an einem unteren Bereich eines Türblatts befestigen.

Die Scharnierrollen 40 umgeben wie im vorherigen Beispiel die Längsachse 6. Die Scharnierrolle 40 ist nun im Gegensatz zum oben beschriebenen Ausführungsbeispiel vorzugsweise schwenkbar auf der Längsachse 6 gelagert.

Die Scharnierrolle 40 weist eine Spiralnut 46 auf. Diese Spiralnut 46 ist von einem Stift 60 durchsetzt, der fest mit der Längsachse 6 verbunden ist. Die Längsachse 6 ist mit einem Übertragungselement, hier in Form einen stirnseitig dem Türflügel F vorstehenden Betätigungsknopfes 3', verbunden. Die Verbindung kann fest oder lösbar oder eine Wirkverbindung sein. Wird der Türflügel F geschlossen, so wird der Betätigungsknopf 3' eingedrückt und die Längsachse 6 wird in Längsrichtung verschoben. Aufgrund des Stiftes, seiner hier nicht dargestellten Axialführung und der Spiralnut 46 wird dabei die Sicherungsleiste 4 geschwenkt, bis sie die Sicherungsposition erreicht hat. Dabei wird eine Feder, welche zwischen der Scharnierrolle 40 und der Längsachse 6 angeordnet ist, gespannt. Wird der Türflügel F wieder geöffnet, wird der Betätigungsknopf 3' wieder freigegeben und die Sicherungsleiste 4 wird dank der Rückstellkraft der Feder wieder in ihre Ausgangsposition angehoben. Die Figuren 12 und 13 zeigen die Ausgangsposition, die Figuren 14 und 15 die Sicherungsposition.

Die Sicherungsleiste 4 ist auch in dieser Ausführungsform stabil ausgebildet. Vorzugsweise besteht sie aus Metall, insbesondere aus Stahl. Sie ist vorzugsweise so dick ausgebildet, dass sie sich mit Einbruchwerkzeugen nicht verbiegen lässt. Das nach unten ragende freie Ende der Wand 41 ist im Gegensatz zum vorherigen Ausführungsbeispiel nicht geradlinig ausgebildet. Das untere stirnseitige Ende weist vielmehr Einschnitte 45 oder vorstehende Elemente auf. In dieser Ausführungsform ist es gezahnt ausgebildet.

Die Bodenschwelle 1 ist mit Erhöhungen 15 ausgebildet. Diese Erhöhungen 15 befinden sich vorzugsweise auf der Angriffsseite kurz vor der Stufe 13. Vorzugsweise erstrecken sie sich in die Schrägfläche 11 hinein. Die Erhöhungen 15 weisen eine vorzugsweise zu den Einschnitten 45 der Sicherungsleiste 4 passenden Form auf; d.h. sie weisen sich gegenseitige ergänzende Formen auf, wobei die aneinandergefügten Formen sich gegenseitig berühren oder einen Spalt dazwischen ausbilden. In diesem Beispiel weisen sie deshalb eine nach oben gerichteten Kante auf. Sie bilden eine Zahnreihe. Die Kanten der Zähne verlaufen vorzugsweise horizontal. Vorzugsweise bilden die Erhöhungen 15 mit den Einschnitten 45 eine annähernd geschlossene, eventuell eine vollständig geschlossene Barriere. Vorzugsweise ist ein Abstand zwischen den Erhöhungen 15 und den Einschnitten 45 vorhanden, damit beim Schliessen des Türflügels die Lärmbelastung minimiert ist.

Die derartige Ausbildung der unteren Stirnfläche der Sicherungsleiste 4 verhindert bereits ein Verschieben eines Einbruchwerkzeuges in Längsrichtung der Schutzvorrichtung. Dasselbe gilt für die spezielle Ausbildung der Bodenschwelle 1. Die Kombination einer derartigen Bodenschwelle 1 mit einer derartigen Sicherungsleiste 4 optimiert den Einbruchschutz noch zusätzlich.

Die erfindungsgemässe Vorrichtung bietet einen wirkungsvollen und kostengünstigen mechanischen Einbruchsschutz für Türen.

**BEZUGSZEICHENLISTE**

| | | | |
|---|---|---|---|
| 1 | Bodenschwelle | 46 | Spiralnut |
| 10 | äusserer Schwellenbereich | | |
| 11 | Schrägfläche | 5 | Höhenanpassungselement |
| 13 | Stufe | | |
| 14 | innerer Schwellenbereich | 6 | Längsachse |
| 15 | Erhebungen | 60 | Stift |
| 2 | Auslöseelement | 7 | Schraube |
| 20 | Befestigungsplatte | | |
| 21 | Arm | 8 | Befestigungsmittel |
| 22 | Kulisse | 80 | Schraube |
| | | 82 | Durchgangsloch |
| 3 | Übertragungselement | | |
| 3` | Betätigungsknopf | 9 | Rückstellfeder |
| 30 | erste Schenkel | 90 | erstes freies Ende |
| 31 | zweiter Schenkel | 91 | Rundkörper |
| | | 92 | zweites freies Ende |
| 4 | Sicherungsleiste | | |
| 40 | Scharnierrollen | A | Angriffsseite |
| 41 | Wand | I | Nichtangriffsseite |
| 42 | Fenster | F | Türflügel |
| 43 | Distanzhalter | R | Türrahmen |
| 44 | Distanzstab | N | Nut |
| 45 | Einschnitte | | |

## Patentansprüche

1. Einbruchschutzvorrichtung für eine Tür, wobei die Einbruchschutzvorrichtung eine stabile Sicherungsleiste (4) aufweist zur Befestigung an einem Türflügel (F) der Tür und zum Verschliessen eines Spalts zwischen dem Türflügel (F) und einem Boden (1), wobei die Sicherungsleiste (4) von einer angehobenen Position in eine Sicherungsposition schwenkbar und in dieser Sicherungsposition fixierbar ist, wobei die Sicherungsleiste (4) in der Sicherungsposition einen Spalt zwischen dem Türflügel (F) und einem Boden (1) verschliesst, wobei die Sicherungsleiste (4) eine Wand (41) aufweist, welche in der Sicherungsposition in einer annähernd vertikalen Richtung verläuft, **dadurch gekennzeichnet, dass** an der Wand (41) ein Distanzhalter (43) angeordnet ist und dass der Distanzhalter (43) in der Sicherungsposition am Türflügel(F) und/oder am Türrahmen (R) ansteht.

2. Einbruchschutzvorrichtung nach Anspruch 1, wobei die Einbruchschutzvorrichtung eine Fixierungseinheit aufweist, welche ein Anheben und ein Schwenken der Sicherungsleiste bei geschlossenem Türflügel verunmöglicht.

3. Einbruchschutzvorrichtung nach einem der Ansprüche 1 oder 2, wobei die Sicherungsleiste (4) automatisch beim Schliessen des Türflügels (F) entgegen einer Federkraft in die Sicherungsposition schwenkbar ist und beim Öffnen des Türflügels (F) automatisch aufgrund der Federkraft in die angehobene Position bringbar ist.

4. Einbruchschutzvorrichtung nach einem der Ansprüche 1 bis 3, wobei die Einbruchschutzvorrichtung eine Längsachse (6) aufweist, an welcher die Sicherungsleiste (4) schwenkbar angeordnet ist, und wobei Befestigungsmittel (8) zur Befestigung der Längsachse (6) am Türflügel (F) vorhanden sind.

5. Einbruchschutzvorrichtung nach einem der Ansprüche 1 bis 4, wobei die Einbruchschutzvorrichtung ein Auslöseelement (2) zur Befestigung an einem Rahmen (R) der Tür aufweist, welches beim Schliessen des Türflügels (F) automatisch die Schwenkung der Sicherungsleiste (4) von der angehobenen Position in die Sicherungsposition auslöst.

6. Einbruchschutzvorrichtung nach Anspruch 5, wobei das Auslöseelement (2) ein Anschlag ist und wobei an der Sicherungsleiste (4) ein Übertragungselement (3) angeordnet ist, welches beim Schliessen des Türflügels (F) am Auslöseelement (2) ansteht und entlang diesem bewegbar ist, wodurch die Schwenkung der Sicherungsleiste (4) von der angehobenen Position in die Sicherungsposition erfolgt.

7. Einbruchschutzvorrichtung nach Anspruch 6, wobei das Auslöseelement (2) eine nach unten gerichtete Gleitfläche (22) aufweist, wobei das Übertragungselement (3) entlang dieser Gleitfläche (22) bewegbar ist und wobei das Übertragungselement (3) bei geschlossenem Türflügel (F) mit einer oberen Seite des Übertragungselements (3) an dieser Gleitfläche (22) ansteht und dadurch die Sicherungsleiste in der Sicherungsposition fixiert.

8. Einbruchschutzvorrichtung nach Anspruch 7, wobei die obere Seite des Übertragungselements (3) plan ausgebildet ist und/oder wobei die Gleitfläche (22) plan ausgebildet ist und einen nach oben verlaufenden gebogenen Anfangsbereich aufweist.

9. Einbruchschutzvorrichtung nach einem der Ansprüche 1 bis 8, wobei der Distanzhalter (43) der Sicherungsleiste (4) senkrecht vorsteht.

10. Einbruchschutzvorrichtung nach einem der Ansprüche 1 bis 9, wobei die Sicherungsleiste (4) eine untere Stirnfläche aufweist, welche Einschnitte (45) und/oder vorstehende Elemente aufweist.

11. Einbruchschutzeinheit für eine Tür, wobei die Einbruchschutzeinheit eine Bodenschwelle (1) und eine Einbruchschutzvorrichtung gemäss einem der Ansprüche 1 bis 10 aufweist, wobei die Bodenschwelle (1) eine zu einer Nichtangriffsseite hin ansteigende Stufe (13) aufweist und wobei die Sicherungsleiste (4) in einer Sicherungsposition bei geschlossenem Türflügel (F) vor oder hinter der Stufe (13) angeordnet ist.

12. Einbruchschutzeinheit nach Anspruch 11, wobei die Sicherungsleiste (4) bei geschlossenem Türflügel (F) in Richtung Nichtangriffsseite vor der Stufe (13) angeordnet ist.

13. Einbruchsschutzeinheit nach einem der Ansprüche 11 oder 12, wobei die Sicherungsleiste (4) an der Stufe (13) ansteht oder benachbart zu ihr angeordnet ist.

14. Einbruchschutzeinheit nach einem der Ansprüche 11 bis 13, wobei die Bodenschwelle (1) eine vor der Stufe (13) eine nach unten hin geneigte und bei der Stufe (13) endende Schrägfläche (11) aufweist.

15. Einbruchschutzeinheit nach Anspruch 14, wobei die Stufe (13) und die Schrägfläche (11) eine Vertiefung in der Bodenschwelle (1) definieren.

16. Einbruchschutzeinheit nach einem der Ansprüche 11 bis 15, wobei die Bodenschwelle (1) zur Sicherungsleiste (4) in ihrer Sicherungsposition hin gerichtete Vertiefungen und/oder Erhöhungen (15) aufweist.

17. Einbruchsschutzeinheit nach Anspruch 16, mit einer Sicherungsleiste gemäss Anspruch 11, wobei die Vertiefungen und/oder Erhöhungen (15) und die Einschnitte (45) und/oder vorstehenden Elemente sich gegenseitig ergänzende Formen aufweisen.

## Claims

1. Break-in protection device for a door, wherein the break-in protection device comprises a stable securing bar (4) for fastening to a door leaf (F) of the door and for closing a gap between the door leaf (F) and a floor (1), wherein the securing bar (4) can be pivoted from a raised position into a securing position and can be fixed in this securing position, wherein the securing bar (4) closes a gap between the door leaf (F) and a floor (1) in the securing position, wherein the securing bar (4) has a wall (41) which extends in an approximately vertical direction in the securing position, **characterized in that** a spacer (43) is arranged on the wall (41) and **in that** the spacer (43) abuts the door leaf (F) and/or the door frame (R) in the securing position.

2. Break-in protection device according to Claim 1, wherein the break-in protection device has a fixing unit which prevents raising and pivoting of the securing bar when the door leaf is closed.

3. Break-in protection device according to either of Claims 1 and 2, wherein the securing bar (4) can be automatically pivoted into the securing position counter to a spring force when the door leaf (F) is being closed and can be automatically brought into the raised position owing to the spring force when the door leaf (F) is being opened.

4. Break-in protection device according to one of Claims 1 to 3, wherein the break-in protection device has a longitudinal axis (6) on which the securing bar (4) is pivotably arranged, and wherein fastening means (8) for fastening the longitudinal axis (6) to the door leaf (F) are present.

5. Break-in protection device according to one of Claims 1 to 4, wherein the break-in protection device has a triggering element (2) for fastening to a frame (R) of the door, which triggering element automatically triggers the pivoting of the securing bar (4) from the raised position into the securing position when the door leaf (F) is being closed.

6. Break-in protection device according to Claim 5, wherein the triggering element (2) is a stop and wherein on the securing bar (4) there is arranged a transmission element (3), which abuts the triggering element (2) and can be moved along it when the door leaf (F) is being closed, as a result of which the securing bar (4) pivots from the raised position into the securing position.

7. Break-in protection device according to Claim 6, wherein the triggering element (2) has a downwardly facing sliding surface (22), wherein the transmission element (3) can be moved along this sliding surface (22) and wherein the transmission element (3) abuts this sliding surface (22) by way of an upper side of the transfer element (3) when the door leaf (F) is closed and as a result fixes the securing bar in the securing position.

8. Break-in protection device according to Claim 7, wherein the upper side of the transmission element (3) has a flat form and/or wherein the sliding surface (22) has a flat form and has an upwardly extending, curved starting region.

9. Break-in protection device according to one of Claims 1 to 8, wherein the spacer (43) of the securing bar (4) protrudes perpendicularly.

10. Break-in protection device according to one of Claims 1 to 9, wherein the securing bar (4) has a lower end face which has recesses (45) and/or protruding elements.

11. Break-in protection unit for a door, wherein the break-in protection unit has a floor sill (1) and a break-in protection device according to one of Claims 1 to 10, wherein the floor sill (1) has a step (13), which rises towards a non-attack side, and wherein the securing bar (4) is arranged in front of or behind the step (13) in a securing position when the door leaf (F) is closed.

12. Break-in protection unit according to Claim 11, wherein the securing bar (4) is arranged in front of the step (13) in the direction of the non-attack side when the door leaf (F) is closed.

13. Break-in protection unit according to either of Claims 11 and 12, wherein the securing bar (4) abuts the step (13) or is arranged adjacent to it.

14. Break-in protection unit according to one of Claims 11 to 13, wherein the floor sill (1) has an oblique surface (11) which is inclined downwards in front of the step (13) and ends at the step (13).

15. Break-in protection unit according to Claim 14, wherein the step (13) and the oblique surface (11) define a depression in the floor sill (1).

16. Break-in protection unit according to one of Claims 11 to 15, wherein the floor sill (1) has depressions and/or elevations (15) which are directed towards the securing bar (4) in its securing position.

17. Break-in protection unit according to Claim 16, having a securing bar according to Claim 11, wherein the depressions and/or elevations (15) and the recesses (45) and/or protruding elements have mutually complementing shapes.

## Revendications

1. Dispositif anti-effraction pour une porte, le dispositif anti-effraction présentant une baguette de sécurité solide (4) à fixer à un vantail (F) de la porte et pour fermer un interstice entre le vantail (F) et un sol (1), dans lequel la baguette de sécurité (4) peut pivoter d'une position soulevée à une position de sécurité et peut être fixée dans cette position de sécurité, dans lequel, dans la position de sécurité, la baguette de sécurité (4) ferme un interstice entre le vantail (F) et un sol (1), dans lequel la baguette de sécurité (4) présente un flanc (41) qui s'étend dans la position de sécurité dans une direction approximativement verticale, **caractérisé en ce que** sur le flanc (41) est disposée une entretoise (43), et **en ce que** dans la position de sécurité, l'entretoise (43) est appliquée contre le vantail (F) et/ou l'encadrement de porte (R).

2. Dispositif anti-effraction selon la revendication 1, dans lequel le dispositif anti-effraction présente une unité de blocage qui empêche un soulèvement et un pivotement de la baguette de sécurité lorsque le vantail est fermé.

3. Dispositif anti-effraction selon l'une quelconque des revendications 1 ou 2, dans lequel, à la fermeture du vantail (F), la baguette de sécurité (4) peut pivoter automatiquement contre une force de ressort dans la position de sécurité, et à l'ouverture du vantail (F), peut être amenée automatiquement dans la position soulevée en raison de la force de ressort.

4. Dispositif anti-effraction selon l'une quelconque des revendications 1 à 3, dans lequel le dispositif anti-effraction présente un axe longitudinal (6) au niveau duquel la baguette de sécurité (4) est disposée en pivotement, et dans lequel des moyens de fixation (8) sont présents pour fixer l'axe longitudinal (6) au vantail (F).

5. Dispositif anti-effraction selon l'une quelconque des revendications 1 à 4, dans lequel le dispositif anti-effraction présente un élément de déclenchement (2) à fixer à un cadre (R) de la porte, qui déclenche à la fermeture du vantail (F) automatiquement le pivotement de la baguette de sécurité (4) de la position soulevée à la position de sécurité.

6. Dispositif anti-effraction selon la revendication 5, dans lequel l'élément de déclenchement (2) est une butée, et dans lequel sur la baguette de sécurité (4) un élément de transfert (3) est disposé qui, à la fermeture du vantail (F), est appliqué contre l'élément de déclenchement (2) et peut être déplacé le long de celui-ci de sorte que le pivotement de la baguette de sécurité (4) de la position soulevée à la position de sécurité a lieu.

7. Dispositif anti-effraction selon la revendication 6, dans lequel l'élément de déclenchement (2) présente une surface de glissement (22) dirigée vers le bas, dans lequel l'élément de transfert (3) peut être déplacé le long de cette surface de glissement (22), et dans lequel l'élément de transfert (3), lorsque le vantail (F) est fermé, est appliqué par un côté supérieur de l'élément de transfert (3) contre cette surface de glissement (22) et bloque ainsi la baguette de sécurité dans la position de sécurité.

8. Dispositif anti-effraction selon la revendication 7, dans lequel le côté supérieur de l'élément de transfert (3) est réalisé de manière plane et/ou dans lequel la surface de glissement (22) est réalisée de manière plane et présente une zone initiale courbe s'étendant vers le haut.

9. Dispositif anti-effraction selon l'une quelconque des revendications 1 à 8, dans lequel l'entretoise (43) de la baguette de sécurité (4) fait saillie verticalement.

10. Dispositif anti-effraction selon l'une quelconque des revendications 1 à 9, dans lequel la baguette de sécurité (4) présente une surface frontale inférieure qui présente des entailles (45) et/ou des éléments en saillie.

11. Unité anti-effraction pour une porte, dans laquelle l'unité anti-effraction présente un seuil de porte (1) et un dispositif anti-effraction selon l'une quelconque des revendications 1 à 10, dans laquelle le seuil de porte (1) présente un gradin (13) montant vers un côté défense, et dans laquelle, dans une position de sécurité lorsque le vantail (F) est fermé, la baguette de sécurité (4) est disposée devant ou derrière le gradin (13).

12. Unité anti-effraction selon la revendication 11, dans laquelle, lorsque le vantail (F) est fermé, la baguette de sécurité (4) est disposée en direction du côté défense devant le gradin (13).

13. Unité anti-effraction selon l'une quelconque des revendications 11 ou 12, dans laquelle la baguette de sécurité (4) est appliquée contre le gradin (13) ou est disposée de manière adjacente à celui-ci.

14. Unité anti-effraction selon l'une quelconque des revendications 11 à 13, dans laquelle le seuil de porte (1) présente une surface oblique (11) inclinée vers le bas devant le gradin (13) et se terminant au niveau du gradin (13).

15. Unité anti-effraction selon la revendication 14, dans laquelle le gradin (13) et la surface inclinée (11) définissent un creux dans le seuil de porte (1).

16. Unité anti-effraction selon l'une quelconque des revendications 11 à 15, dans laquelle le seuil de porte (1) présente des creux et/ou des bosses (15) dirigés vers la baguette de sécurité (4) dans sa position de sécurité.

17. Unité anti-effraction selon la revendication 16, comprenant une baguette de sécurité selon la revendication 11, dans laquelle les creux et/ou les bosses (15) et les entailles (45) et/ou les éléments en saillie présentent des formes mutuellement complémentaires.
